# EUROPÄISCHE PATENTSCHRIFT

(11) **EP 0 314 819 B1**
(45) Veröffentlichungstag und Bekanntmachung des Hinweises auf die Patenterteilung: **21.11.1991**
(21) Anmeldenummer: 87116069.3
(22) Anmeldetag: 31.10.1987
(51) Int. Cl.: F04C 18/12, F04C 29/00

(54) **Zweiwellenvakuumpumpe mit mindestens einer Verbindungsleitung zwischen den Lagerkammern**
Two-shaft vacuum pump with at least one connecting passage between the bearing spaces
Pompe à vide à deux arbres avec au moins un passage de liaison entre les chambres des paliers

(43) Veröffentlichungstag der Anmeldung: 10.05.1989
(73) Patentinhaber: LEYBOLD AKTIENGESELLSCHAFT, 50968 Köln (DE)
(72) Erfinder: Frings, Heinz, D-5000 Köln 50 (DE); Kabelitz, Hans-Peter, Dr., D-5000 Köln 90 (DE); Steffens, Ralf, D-5000 Köln 51 (DE)
(74) Vertreter: Leineweber, Jürgen, Dipl.-Phys.

(56) Entgegenhaltungen:
- EP-A- 0 030 275
- DE-B- 1 939 717
- GB-A- 1 599 413
- GB-A- 2 115 876
- US-A- 2 014 932

## Beschreibung

### Zweiwellenvakuumpumpe mit mindestens einem Verbindungskanal zwischen den Lagerkammern

Die Erfindung bezieht sich auf eine Zweiwellenvakuumpumpe mit einem Schöpfraum-Gehäusering, mit zwei seitlich daran befestigten Lagerscheiben, mit jeweils einem Schöpfraum-Dichtring zwischen den Stirnseiten des Gehäuseringes und den Lagerscheiben, mit von außen an den Lagerscheiben angeflanschten Lagerkammer-Gehäusen und mit mindestens einem die Lagerscheiben durchsetzenden, die Lagerkammern miteinander verbindenden Kanal. Diese Kanal hat die Aufgabe, Druckdifferenzen in den Öl enthaltenden Lagerkammern zu vermeiden. Zweckmäßig ist es, zwei VerbindungsKanale vorzusehen, von denen einer oberhalb und der andere unterhalb des Ölspiegels in den Lagerkammern angeordnet ist. Druck- und Ölstandsausgleich sind dann sichergestellt.

Eine Zweiwellen-Vakuumpumpen dieser Art sind aus der US-A-2014932 und DE-PS 19 39 717 bekannt. Zur Verbindung der seitlichen Lagerkammern sind zwei Kanäle vorgesehen, von denen einer als Bohrung im Gehäusering und der andere als gas- und öldichtes durch den Wälzkolben-Arbeitsraum geführtes Rohr ausgebildet ist. Bei beiden Ausführungen besteht die Gefahr, daß im Bereich des Durchtritts der Verbindungskanäle durch die Lagerscheiben - z. B. infolge thermischer Bewegungen nach dem Aufheizen des Öls - Lecks auftreten. Das aus den Lecks austretende Öl gelangt in den Schöpfraum und kontaminiert das geförderte Medium. Zweiwellen-Vakuumpumpen, insbesondere Wälzkolbenpumpen, werden jedoch vorzugsweise dort eingesetzt, wo ein ölfreies Fördern unbedingt erwünscht ist. Im Falle eines Lecks im Bereich der durch die Lagerscheiben hindurchtretenden Verbindungskanäle zwischen den seitlichen Lagerkammern verliert die Pumpe ihre Eigenschaft, ölfrei fördern zu können.

Der vorliegenden Erfindung liegt die Aufgabe zugrunde, selbst im Falle eines Lecks im Bereich der Durchtrittsstellen der Verbindungskanäle durch die Lagerscheiben die Ölfreiheit des Schöpfraums sicherzustellen.

Erfindungsgemäß wird diese Aufgabe dadurch gelöst, daß die Durchtrittsstelle des Verbindungskanales durch die Lagerscheiben außerhalb der Schöpfraumdichtringe liegt. Treten bei einer in dieser Weise ausgebildeten Zweiwellen-Vakuumpumpe im Bereich der Durchtrittsstelle der Verbindungskanäle Lecks auf, dann verhindern die Schöpfraumdichtringe dennoch ein Eindringen von austretendem Öl in den Schöpfraum. Das Lecköl tritt nach außen auf, womit der Vorteil verbunden ist, daß die Leckstelle frühzeitig erkannt werden kann. Bei der Zweiwellen-Vakuumpumpe nach dem Stand der Technik war das Erkennen eines Lecks nur an der Verseuchung des Fördermediums möglich.

Zweckmäßigerweise liegen die Durchtrittsstellen des Verbindungskanals auch außerhalb der Dichtringe, die die Lagerkammergehäuse gegenüber den Lagerscheiben abdichten. Diese Maßnahme und auch die Anordnung der Durchtrittsstellen des Verbindungskanals in einer der Ecken des Querschnitts der Pumpe ermöglichen eine kompakte Bauweise. Unter "Ecken" sollen dabei diejenigen Bereiche verstanden werden, die zwischen dem ovalen Schöpfraumquerschnitt und dem umschriebenen Rechteck liegen.

Weiterhin ist es vorteilhaft, zwei Verbindungskanäle zwischen den Lagerkammern vorzusehen, deren Durchtrittsstellen jeweils in diagonal zueinander angeordneten Ecken angeordnet sind. Bei einer derartigen Anordnung der Verbindungskanäle liegt - unabhängig von der Durchgangslage - stets einer der Verbindungskanäle unterhalb und der zweite Verbindungskanal oberhalb des Ölspiegels. Druck- und Ölstandsausgleich sind dadurch gewährleistet. Außerdem liegen die Verbindungskanäle nicht - wie beim Stand der Technik - auf den Hauptachsen des Schöpfraumovals, sondern in den Ecken, so daß auch bei zwei Verbindungskanälen eine kompaktere Bauweise möglich ist.

Die Anordnung eines oder beider Verbindungskanäle in den Ecken der Pumpe hat außerdem noch den Vorteil, daß ein dem Verbindungskanal bildendes Rohr nicht - wie beim Stand der Technik - durch den Eintrittsstutzen der Pumpe geführt werden muß. Im Eintrittsstutzen der Pumpe muß ein Rohr dieser Art so ausgebildet sein, daß es den häufig aggressiven Fördermedien widersteht. Bei der erfindungsgemäßen Pumpe besteht diese Forderung nicht, da die Verbindungsrohre den Schöpfraum oder Eintritts- bzw. Austrittsstutzen nicht durchsetzen.

Weitere Vorteile und Einzelheiten der Erfindung sollen anhand von in den Figuren 1 und 2 dargestellten Ausführungsbeispielen erläutert werden.

Die in den Figuren dargestellte Zweiwellenpumpe 1 (Wälzkolbenpumpe) umfaßt im wesentlichen die folgenden Bauteile: Schöpfraumgehäusering 2, Lagerscheiben 3 und 4 sowie Rotoren 5 und 6 (Fig. 2), die mit ihren Wellenstümpfen 7 und 8 in den Lagerscheiben 3 und 4 drehbar gelagert sind. Im Schöpfraum 9 befinden sich bei einer Zweiwellenvakuumpumpe jeweils zwei Rotoren, die etwa 8-förmig (Wälzkolbenpumpe), klauenförmig (Northey-Pumpe). schraubenförmig (Schraubenpumpe) oder ähnlich ausgebildet sein können. Insgesamt ergibt sich ein im wesentlichen ovaler Querschnitt. In den Lagerscheiben 3 bzw. 4 sind jeweils zwei Wellenstümpfe 7 bzw. 8 gelagert.

Außerhalb der Lagerscheiben 3 und 4 befinden sich die Seitenräume bzw. Lagerkammern 11 und 12. Sie werden gebildet von Lagerkammergehäusen 13 bzw. 14, die von außen am Lagerflansch 3 bzw. 4 befestigt sind. Die Lagerkammern 11 und 12 sind teilweise mit Öl gefüllt und enthalten neben den Lagern 15 und 16 Synchronisationsräder 17, Spritzscheiben 18, 19 usw. Innerhalb der Lagerkammer 12 ist einer der Wellenstümpfe 8 mit der Antriebswelle 21 verbunden.

Zur Herstellung der Verbindungen zwischen dem Schöpfraumgehäusering 2 und den Lagerscheiben 3, 4 einerseits sowie zwischen den Lagerscheiben 3, 4 und den Lagerkammergehäusen 13, 14 andererseits dienen schematisch angedeutete Schrauben 22, von denen insgesamt zwölf auf dem Umfang verteilt angeordnet sind. Zwischen den Stirnseiten des Schöpfraumgehäuses 2 und den Lagerscheiben 3, 4 befinden sich die Schöpfraumdichtungen 23, 24. In entsprechender Weise sind zwischen den Lagerscheiben 3, 4 und den Lagerkammergehäusen 13, 14 die Dichtungen 25, 26 angeordnet.

Beim Ausführungsbeispiel nach Fig. 1 sind die Lagerkammern 11, 12 über den generell mit 31 bezeichneten Kanal miteinander verbunden. Dieser Kanal 31 umfaßt ein außerhalb des Schöpfraumgehäuseringes 2 geführtes Rohr 32, dessen Stirnseiten im Bereich der Dichtflächen zwischen den Lagerkammergehäusen 13 bzw. 14 und den Lagerscheiben 3 bzw. 4 enden. Konzentrisch zum Rohr 32 sind die Flansche der Lagerkammergehäuse 13, 14 mit Bohrungen 33 und 34 ausgerüstet. Zur Abdichtung der Stirnseiten des Rohrs 32 nach außen dienen die Dichtringe 35 und 36.

Die Durchtrittsstellen des Rohrs 32 durch die Lagerscheiben 3 und 4 liegen außerhalb der Schöpfraumdichtungen 23 und 24. Dadurch ist sichergestellt, daß im Falle eines Lecks des Verbindungskanals 31, z. B. im Bereich der Dichtungen 35, 36, austretendes Öl nicht in den Schöpfraum 9 gelangen kann. Weiterhin liegen die Durchtrittsstellen des Rohrs 32 durch die Lagerscheiben 3,4 ebenfalls außerhalb der Dichtungen 25 und 26 zwischen den Lagerscheiben 3,4 und den Lagerkammergehäusen 13, 14.

Der Fig. 2, die einen Schnitt in Höhe der Linie II-II in Fig. 1 darstellt, ist die Lage des Verbindungskanals 31 entnehmbar. Er liegt in einer der unteren Ecken des im wesentlichen ovalen Querschnitts. Das Lagerkammergehäuse 13 ist in diesem Bereich mit einer entsprechenden Ausformung versehen.

Fig. 2 zeigt noch einen weiteren Verbindungskanal 37, und zwar in der zur Ecke mit dem Verbindungskanal 31 diagonalen Ecke. Fig. 1 kann als Längsschnitt durch die Wälzkolbenpumpe 1 nach den Linien I-I in Fig. 2 angesehen werden. Der Verbindungskanal 37 ist deshalb in Fig. 1 nicht sichtbar. Die Anordnung der Verbindungskanäle 31,37 in diagonal zueinander angeordneten Ecken bewirkt, daß der Verbindungskanal 31 unterhalb des Ölspiegels in den Lagerkammern 11,12 liegt, während sich der Verbindungskanal 37 oberhalb des Ölspiegels befindet. Anhand der dargestellten Anschlußflansche 38,39 in Fig. 2 ist erkennbar, daß die dargestellte Wälzkolbenpumpe 2 eine vertikale Durchgangsrichtung hat. Dreht man die Wälzkolbenpumpe um ihre Längsachse um 90°, um einer horizontale Durchgangslage zu erreichen, dann ist ebenfalls eine der beiden Verbindungskanäle 31,37 unterhalb und der andere oberhalb des Ölspiegels in den Lagerkammern 11,12 angeordnet.

Die Erfindung ist bei allen Zweiwellenpumpen - unabhängig vom Arbeitsprinzip - anwendbar, bei denen ein Druck- und/oder Ölausgleich zwischen den Seitenkammern erwünscht ist.

## Patentansprüche

1. Zweiwellenpumpe (1) mit einem Schöpfraumgehäusering (2), mit zwei seitlich daran befestigten Lagerscheiben (3,4), mit jeweils einer Schöpfraumdichtung (23 bzw. 24) zwischen den Stirnseiten des Gehäuseringes (2) und den Lagerscheiben (3 bzw. 4), mit von außen an den Lagerscheiben angeflanschten Lagerkammergehäusen (13, 14) und mit mindestens einem die Lagerscheiben durchsetzenden, die Lagerkammern (11, 12) miteinander verbindenden Kanal (31 bzw. 37) dadurch gekennzeichnet, daß die Durchtrittsstellen der Verbindungskanals (31 bzw. 37) durch die Lagerscheiben (3, 4) außerhalb der Schöpfraumdichtungen (23, 24) liegen.

2. Zweiwellenpumpe (1) nach Anspruch 1, bei der zwischen den Lagerscheiben (3, 4) und den Lagerkammergehäusen (13, 14) Dichtringe (25, 26) vorgesehen sind, dadurch gekennzeichnet, daß die Durchtrittsstellen des Verbindungskanals (31 bzw. 37) durch die Lagerscheiben (3, 4) außerhalb dieser Dichtringe (25, 26) liegen.

3. Zweiwellenpumpe (1) nach Anspruch 1 oder 2, dadurch gekennzeichnet, daß die Durchtrittsstellen des Verbindungskanals (31 bzw. 37) in einer der Ecken des Querschnitts der Pumpe (1) angeordnet sind.

4. Zweiwellenpumpe (1) nach Anspruch 3, dadurch gekennzeichnet, daß zwei Verbindungskanäle (31, 37) vorgesehen sind, deren Durchtrittsstellen jeweils in diagonal zueinander angeordneten Ecken angeordnet sind.

5. Zweiwellenpumpe (1) nach einem der vorhergehenden Ansprüche, dadurch gekennzeichnet, daß die Verbindungskanäle (31, 37) von Rohren (32) gebildet werden.

6. Zweiwellenpumpe (1) nach Anspruch 5, dadurch gekennzeichnet, daß die Stirnseiten der die Verbindungskanäle bildenden Rohre (32) in der Dichtfläche zwischen den Lagerscheiben (3, 4) und den Lagerkammergehäusen (13, 14) enden.

7. Zweiwellenpumpe (1) nach Anspruch 6, dadurch gekennzeichnet, daß die Stirnseiten der Verbindungsrohre (32) mit einem Dichtring (35, 36) ausgerüstet sind.

8. Zweiwellenpumpe (1) nach den Ansprüchen 5 bis 7, dadurch gekennzeichnet, daß die die Rohre (32) bildenden Verbindungskanäle (31, 37) außerhalb des Schöpfraumgehäuseringes (2) verlaufen.

## Claims

1. A two-shaft pump (1) comprising a suction-chamber casing ring (2), two bearing discs (3, 4) secured to the ends thereof, a suction-chamber seal (23, 24) between the end faces of the casing ring (2) and each respective bearing disc (3, 4), bearing-chamber casings (13, 14) externally flange-mounted on the bearing plates, and at least one duct (31, 37) extending though the bearing discs and interconnecting the bearing chambers (11, 12), characterised in that the places where the connecting duct (31, 37) extends through the bearing discs (3, 4) lie outside the suction-chamber seals (23, 24).

2. A two-shaft pump (1) according to claim 1, in which sealing rings (25, 26) are provided between the bearing discs (3, 4) and the bearing-chamber casings (13, 14), characterised in that the places where the connecting duct (31, 37) extends through the bearing discs (3, 4) lie outside the sealing rings (25, 26).

3. A two-shaft pump (1) according to claim 1 or 2, characterised in that the places through which the connecting duct (31, 37) extends are situated in one corner of the cross-section of the pump (1).

4. A two-shaft pump (1) according to claim 3, characterised in that two connecting ducts (31, 37) are provided and extend through at places at diagonally opposite corners.

5. A two-shaft pump (1) according to one of the preceding claims, characterised in that the connecting ducts (31, 37) are pipes (32).

6. A two-shaft pump (1) according to claim 5, characterised in that the end-faces of the tubes (32) constituting the connecting ducts end in the sealing surface between the bearing discs (3, 4) and the bearing-chamber casings (13, 14).

7. A two-shaft pump (1) according to claim 6, characterised in that the end-faces of the connecting pipes (32) are equipped with sealing rings (35, 36).

8. A two-shaft pump (1) according to claims 5-7, characterised in that the connecting ducts (31, 37) constituting the pipes (32) are disposed outside the suction-chamber casing ring (2).

## Revendications

1. Pompe à deux arbres (1) comportant un carter annulaire de chambre de compression (2) avec deux disques de palier (3, 4) fixés latéralement à celui-ci, avec à chaque fois une garniture d'étanchéité (23 ou 24) de la chambre de compression entre les côtés frontaux du carter annulaire (2) et les disques de palier (3 ou 4), avec des carters de chambre de palier (13, 14) bridés de l'extérieur sur les disques de palier et avec au moins un canal (31 ou 37) qui traverse les disques de palier et qui relie ensemble les chambres de palier (11, 12), caractérisée en ce que les sites de passage du canal de liaison (31 ou 37) à travers les disques de palier (3, 4) sont situés à l'extérieur des garnitures d'étanchéité (23, 24) de la chambre de compression.

2. Pompe à deux arbres (1) selon la revendication 1, dans laquelle des bagues d'étanchéité (25, 26) sont prévues entre les disques de palier (3, 4) et les carters de chambre de palier (13, 14), caractérisée en ce que les sites de passage du canal de liaison (31 ou 37) à travers les disques de palier (3, 4) sont situés à l'extérieur de ces bagues d'étanchéité (25, 26).

3. Pompe à deux arbres (1) selon la revendication 1 ou 2, caractérisée en ce que les sites de passage du canal de liaison (31 ou 37) sont situés dans l'un des angles de la section transversale de la pompe (1).

4. Pompe à deux arbres (1) selon la revendication 3, caractérisée en ce qu'il est prévu deux canaux de liaison (31, 37) dont les sites de passage sont disposés à chaque fois dans des angles situés en diagonale l'un par rapport à l'autre.

5. Pompe à deux arbres (1) selon l'une des revendications précédentes, caractérisée en ce que les canaux de liaison (31, 37) sont constitués par des tubes (32).

6. Pompe à deux arbres (1) selon la revendication 5, caractérisée en ce que les côtés frontaux des tubes (32) qui constituent les canaux de liaison aboutissent dans la surface d'étanchéité entre les disques de palier (3, 4) et les carters de chambre de palier (13, 14).

7. Pompe à deux arbres (1) selon la revendication 6, caractérisée en ce que les côtés frontaux des tubes de liaison (32) sont munis d'une bague d'étanchéité (35, 36).

8. Pompe à deux arbres (1) selon les revendications 5 à 7, caractérisée en ce que les canaux de liaison (31, 37) qui forment les tubes (32) s'étendent à l'extérieur du carter annulaire de la chambre de compression (2).
